# EUROPÄISCHE PATENTSCHRIFT

(11) **EP 0 858 541 B1**
(45) Veröffentlichungstag und Bekanntmachung des Hinweises auf die Patenterteilung: **12.06.2002**
(21) Anmeldenummer: 96945843.9
(22) Anmeldetag: 30.10.1996
(51) Int. Cl.: E05C 7/04, E05C 9/04, E05B 65/10

(54) **VERRIEGELUNGSVORRICHTUNG**
LOCKING DEVICE
DISPOSITIF DE VERROUILLAGE

(30) Priorität: 31.10.1995 DE 29517264 U
(43) Veröffentlichungstag der Anmeldung: 19.08.1998
(73) Patentinhaber: HÖRMANN KG Freisen, D-66629 Freisen (DE)
(72) Erfinder: HÖRMANN, Thomas J., 66606 St. Wendel (DE)
(74) Vertreter: Flügel, Otto, Dipl.-Ing.
(86) Internationale Anmeldenummer: DE9602065
(87) Internationale Veröffentlichungsnummer: WO9717519

(56) Entgegenhaltungen:
- EP-A- 0 571 735
- DE-A- 3 737 151
- FR-A- 2 331 663

## Beschreibung

Die Erfindung betrifft einen zweiflügeligen Gebäudeabschluß nach dem Oberbegriff des beigefügten Patentanspruchs 1. Ein solcher Gebäudeabschluß ist in Form einer zweiflügeligen Tür aus der EP 0 571 735 A1 bekannt, auf die weiter unten näher eingegangen wird.

Aus dem Stand der Technik sind verschiedene Verriegelungsvorrichtungen für zweiflügelige Türen oder andere zweiflügelige Gebäudeabschlüsse bekannt. Im Bereich des Gehflügels dieser Gebäudeabschlüsse ist in der Regel ein Schloß mit einem Riegel und einer Falle angeordnet, so daß der Gehflügel problemlos geöffnet und geschlossen werden kann. Die Falle wird beispielsweise über eine Türklinke betätigt. Der Standflügel derartiger zweiflügeliger Gebäudeabschlüsse ist demgegenüber arretiert, wobei insbesondere bei Notfallsituationen der Standflügel schnell und einfach geöffnet werden muß. Aus dem Stand der Technik ist beispielsweise bekannt, den Standflügel mit einem in den Zargenkopfbereich verriegelnden federnden Schnäpper zu versehen, welcher Schnäpper mittels eines Drehhebels betätigbar ist. Es hat sich jedoch gezeigt, daß diese Verriegelung des Standflügels für Türen mit großer Bauhöhe nicht geeignet ist. Darüber hinaus kann eine derartige Verriegelung mit einem in den Zargenkopfbereich wirkenden Schnäpper nicht für Türen verwendet werden, an welche bestimmte mechanische Anforderungen, beispielsweise im Brandfall, gestellt werden. Bei abgeschlossenem Gehflügel bietet der federnde Schnäpper an dem Standflügel darüber hinaus keine ausreichende Sicherung gegen unbefugtes Öffnen des Gebäudeabschlusses. Schließlich weisen derartige Gebäudeabschlüsse keine Panikauslösung ohne einhergehende Schloßbeschädigung auf.

Es sind darüber hinaus Verriegelungsvorrichtungen für zweiflügelige Gebäudeabschlüsse bekannt, bei denen am Standflügel ein Treibriegelschloß angeordnet ist, das mit zwei feststehenden Verschlußstangen zusammenwirkt, die gegen Federdruck zurückgezogen werden und mittels einer Festhaltevorrichtung (Schaltschloß) so lange offengehalten werden, bis beim Schließen der Tür das Schaltschloß an der Zarge anschlägt und die Verschlußstangen freigegeben werden. Derartige Verriegelungsvorrichtungen haben sich bewährt, sind jedoch nicht zur Verbindung mit Drehflügelantrieben geeignet. Da ein zusätzlicher Aufwand durch den Einbau des Schaltschlosses betrieben werden muß, entstehen Kosten. Um dieses Problem zu umgehen, sind darüber hinaus Verriegelungsvorrichtungen für zweiflügelige Gebäudeabschlüsse bekannt, bei denen das zuvor genannte Schaltschloß im Treibriegelschloß integriert ist und durch den nachlaufenden Gehflügel ausgelöst wird, d. h., daß bei geschlossenem Standflügel die Verriegelung des Standflügels durch den sich schließenden Gehflügel ausgeführt wird. Zwar wird bei diesen Verriegelungsvorrichtungen der zusätzliche Einbauaufwand des Schaltschlosses vermieden, jedoch ist es bei Gebäudeabschlüssen mit dieser Verriegelungsvorrichtung nachteilig, daß diese Gebäudeabschlüsse insbesondere bei Rauchschutztüren Dichtungen aufweisen müssen, die beim Schließen der Tür verformt werden, was durch die kinetische Energie des Schließens des Flügels erfolgt. Da beim Standflügel diese Energie nicht genützt werden kann, weil die Verschlußstangen erst durch den nachlaufenden Gehflügel freigegeben werden, ist dieses System nicht geeignet um solche dichtschließende Türen auszustatten.

Es besteht daher ein Bedarf für eine Verriegelungsvorrichtung, bei der eine sichere Verriegelung und insbesondere Entriegelung im Panik- oder Notfall auch bei Gebäudeabschlüssen mit großer Bauhöhe oder hohen mechanischen Anforderungen, wie insbesondere bei Feuerschutz- und/oder Brandschutztüren, möglich ist, wobei vorzugsweise auch Drehflügelantriebe mit einer derartigen Verriegelungsvorrichtung kombiniert werden können.

Auch bei dem aus der eingangs erwähnten EP 0 571 735 A1 bekannten Gebäudeabschluß ist am Standflügel ein Treibriegelschloß angeordnet, das mit einer oberen und einer unteren Verschlußstange zusammenwirkt, wobei die Verschlußstangen gegen den Druck einer starken Feder zurückgezogen werden und mittels einer in dem Treibriegelschloß angeordneten Haltevorrichtung bei geöffnetem Standflügel in der Öffnungsposition festgehalten werden. Dabei ist zwar die obere Verschlußstange entgegen den Druck einer an der Verschlußstange vorgesehenen schwachen Feder in geringem Maße weiter nach unten, also entgegen der Schließbewegung der Verschlußstange beweglich, an einer Bewegung nach oben wird die Verschlußstange aber durch die Haltevorrichtung gehindert. In eine in dem oberen Zargenbereich angeordneten Verriegelungsöffnung ist ein Bolzen angeordnet, der durch eine mittelstarke Feder vorgespannt aus dieser Öffnung herausragt. Bei der Schließbewegung des Standflügels kommt das obere Ende der oberen Verschlußstange mit dem mit einer Schräge versehenen Bolzen in Kontakt, wobei die Verschlußstange entgegen der Kraft der schwachen Feder nach unten bewegt wird. Diese Bewegung löst den Haltemechanismus und gibt die Federkraft der starken Feder frei, wodurch die obere Verschlußstange nach oben und die untere Verschlußstange nach unten in die jeweilige Verriegelungsöffnung einrastet. Dabei drückt die obere Verschlußstange den Bolzen entgegen der Kraft der mittleren Feder nach innen in die Verriegelungsposition. Durch die Verriegelungsvorrichtung des Gebäudeabschlusses nach der EP 0 571 735 A1 wird somit zwar eine sichere Verriegelung auch bei Gebäudeabschlüssen mit großer Bauhöhe und hohen mechanischen Anforderungen ermöglicht, dies jedoch nur durch eine komplizierte, teure, schwergängige und störanfällige Konstruktion. So sind zum Ermöglichen der ordnungsgemäßen Funktion drei Federn mit unterschiedlichen Stärken notwendig. Die Verschlußstange muß aus wenigstens zwei zueinander längs beweglichen Teilen aufgebaut sein, damit eine Bewegung nach unten zum Auslösen der Haltevorrichtung bei gleichzeitigem Festhalten in der Öffnungsposition möglich ist. Die Kraft der starken Feder muß so stark sein, daß sie größer ist als die Summe der beiden anderen Federn, da die Verschlußstange entgegen deren Kräfte nach oben in die Schließposition bewegt werden muß. Dies bedeutet aber auch, daß ein Zurückführen der Verschlußstangen in die Öffnungsposition zum Öffnen des Standflügels nur relativ schwergängig möglich ist. Um die auftretenden Federkräfte gering zu halten, muß die schwache Feder, die ja schwächer sein muß als die Feder des Bolzens, besonders schwach ausgelegt werden. Dann läßt sich aber der Haltemechanismus bei geöffnetem Standflügel sehr leicht ungewollt auslösen, zum Beispiel wenn das obere Ende der oberen Verschlußstange bei Reinigungs- oder Wartungsarbeiten unbeabsichtigt berührt wird. In einem solchen Fall wird sowohl die obere als auch die untere Verschlußstange mit der Kraft der starken Feder nach außen getrieben, was zu Beschädigungen des Gebäudes führen kann, ganz zu schweigen davon, daß es schwierig sein wird, die Verschlußstangen zum Schließen des Standflügels wieder in die Öffnungsposition zu überführen.

Demgemäß ist es Aufgabe der vorliegenden Erfindung, einen zweiflügeligen Gebäudeabschluß nach dem Oberbegriff des beigefügten Anspruchs 1 einfacher, kostengünstiger, leichtgängiger und sicherer zu machen.

Zur Lösung dieser Aufgabe ist ein zweiflügeliger Gebäudeabschluß nach dem Oberbegriff des beigefügten Anspruchs 1 gemäß dessen kennzeichnenden Merkmalen weitergebildet.

Erfindungsgemäß weist der zweiflügelige Gebäudeabschluß als oberes Verschlußelement nicht eine Verschlußstange, sondem einen federnden Schnäpper auf, der beim Schließvorgang in die korrespondierende Öffnung nicht etwa einrastet, wie dies die untere feste Verschlußstange des erfindungsgemäßen sowie beide Verschlußstangen des gebäudeabschlusses nach der EP 0 571 735 A1 tun, sondern einschnappt. Das Auslösen der Haltevorrichtung erfolgt dabei nicht über eine Bewegung des Verschlußelements über die Öffnungsstellung weiter nach unten hinaus, sondem einfach über die Schnäpperbewegung des Schnäppers, die über die obere Verschlußstange auf die Haltevorrichtung übertragen wird.

Die erfindungsgemäße Verriegelungsvorrichtung weist demzufolge ein Treibriegelschloß auf, das mit einem oberen Verschluß und einem unteren Verschluß verbunden ist, wobei der obere Verschluß ein Schnäpper ist, welcher über eine, in ihrer axialen Länge bewegliche, Verschlußstange bewegt wird, und der untere Verschluß eine starre Verschlußstange ist, welche in eine korrespondierende, bodenseitige Öffnung einrastet.

Diese Verriegelungsvorrichtung hat den Vorteil, daß bei unverschlossenem Gehflügel die Falle aus dem Schließschlitz gedrückt wird und beide Flügel unbeschädigt geöffnet werden können.

Bei verschlossenem Gehflügel kann das Treibriegelschloß durch den Riegel blockiert werden, so daß ein Öffnen des Gebäudeabschlusses nicht möglich ist. Darüber hinaus kann diese erfindungsgemäße Verriegelungsvorrichtung mit einem Antipanik-Gehflügelschloß kombiniert werden, so daß bei der Betätigung des Treibriegelschlosses Falle und Riegel des Gehflügelschlosses zurückgeschoben werden und beide Flügel entriegelt sind, insbesondere ohne daß Beschädigungen an den Schließelementen verursacht werden.

Die bewegliche Verschlußstange oder der Schnäpper weisen eine Feder auf, mit der der Schnäpper in seiner Schließstellung gehalten wird.

Es ist ferner bei einer Weiterbildung der erfindungsgemäßen Verriegelungsvorrichtung vorgesehen, daß das Treibriegelschloß zwei Schieber aufweist, die mit den Verschlußstangen gekuppelt sind. Vorzugsweise wirken die Schieber einer Öffnungsbewegung einer Schloßfalle und eines Schloßriegels des Schlosses im Gehflügel entgegen, wobei nach einem weiteren Merkmal der Erfindung vorgesehen ist, daß die Schieber waagerecht im Treibriegelschloß angeordnet sind.

Die Schieber sind insbesondere rechtwinklig zu den Verschlußstangen angeordnet, so daß die Bewegung der Schieber aus einer waagerechten Richtung in eine senkrechte Richtung, nämlich der Achsrichtung der Verschlußstangen übertragen wird.

Es ist nach einem weiteren Merkmal der Erfindung vorgesehen, daß die Schieber im Bereich der Schloßfalle und des Riegels des Gehflügels im Standflügel angeordnet sind.

Um die Verschlußstangen bei geöffnetem Standflügel in ihrer Öffnungsstellung zu halten, ist vorgesehen, daß das Treibriegelschloß die Haltevorrichtung aufweist, die zumindest die untere Verschlußstange beim Öffnen des Standflügels in der Öffnungsstellung hält. Durch diese Ausgestaltung wird ein einfaches und zuverlässiges Schließen des Standflügels ermöglicht, ohne daß zuvor auf die richtige Stellung zumindest der unteren Verschlußstange geachtet werden muß.

Die Haltevorrichtung ist hierbei vorzugsweise getrieblich mit der oberen Verschlußstange verbunden, wobei die Haltevorrichtung beim Überführen des Standflügels in die Schließstellung durch die Schnäpperbewegung des Schnappers ausgelöst wird. Dies erfolgt über die obere Verschlußstange. Es ist ferner vorgesehen, daß über die Schnäpperbewegung die untere Verschlußstange ausgelöst wird. Eine mit diesen Merkmalen ausgebildete Verriegelungsvorrichtung hat insbesondere den Vorteil, daß das Treibriegelschloß bei verschlossenem Gehflügel nicht betätigbar ist. Beim Öffnen des Gebäudeabschlusses über das Treibriegelschloß wird eine Beschädigung des Schlosses im Gehflügel vermieden. Erfindungsgemäß weist die Verriegelungsvorrichtung somit ein Treibriegelschloß auf, das als oberen Verschluß einen federnden Schnäpper und als unteren Verschluß eine Verschlußstange hat, die beim Öffnen in der Offenposition von einer im Treibriegelschloß angeordneten Haltevorrichtung gehalten wird. Die Haltevorrichtung wird durch die beim Schließen des Standflügels auftretende Schnäpperbewegung freigegeben, so daß die untere, unter Federbelastung stehende Verschlußstange in die Verschlußposition überführt wird. Es sind im Bereich des Schloßriegels im Gehflügel und der Schloßfalle zwei waagerecht wirkende Schieber im Treibriegelschloß vorgesehen, die derart mit den Verschlußstangen gekuppelt sind, daß diese bei der Öffnungsbewegung der Schloßfalle und dem Schloßriegel entgegenwirken.

Somit wird bei unverschlossenem Gehflügel die Falle aus dem Schließschlitz gedrückt, so daß Gehflügel und Standflügel unbeschädigt geöffnet werden können. Bei verschlossenem Gehflügel ist das Treibriegelschloß durch den Riegel blockiert und kann nicht bedient werden. Es kann aber auch vorgesehen sein, daß das Gehflügelschloß eine Einrichtung aufweist, die beispielsweise im Panikfall betätigbar ist und mit welcher die Falle und der Riegel des Gehflügelschlosses durch den Standflügel über das Standflügel- Treibriegelschloß zurückgeschoben werden, um beide Flügel zu entriegeln.

Nach einem weiteren Merkmal der Erfindung ist vorgesehen, daß die untere Verschlußstange des Standflügels einen Elektroantrieb aufweist. Derart ausgebildet kann die Verriegelungsvorrichtung in Kombination mit Drehflügelantrieben Verwendung finden.

Eine Weiterbildung dieser Ausgestaltung sieht vor, daß der Elektroantrieb des Schloßsystems und der Elektroantrieb der Tür elektrisch gekoppelt sind, so daß beide Verriegelungseinrichtungen über ein Auslöseelement betätigt werden können.

Es ist ferner vorgesehen, daß der Elektroantrieb aus einem Elektromotor und einem um einen Drehpunkt verschwenkbaren Hebel besteht, wobei der Hebel mit der unteren Verschlußstange verbunden ist. Hierdurch wird eine konstruktiv einfache Ausgestaltung der erfindungsgemäßen Verriegelungsvorrichtung mit einem elektromotorischen Antrieb bereitgestellt.

Vorzugsweise ist der Elektroantrieb schließlich auf einem in Bewegungsrichtung der Verschlußstangen bewegbaren Träger angeordnet, der manuell zumindest zum Lösen der unteren Verschlußstange bewegbar ist. Hierdurch kann der zweiflügelige Gebäudeabschluß auch im Panikfall durch eine rein mechanische Öffnungseinrichtung geöffnet werden, wobei beispielsweise auch der Schnäpper über diesen bewegbaren Träger ausgelöst werden kann. Es ist somit eine Öffnung der Drehflügeltür auch dann möglich, wenn die Energieversorgung unterbrochen ist.

Weitere Merkmale und Vorteile der Erfindung ergeben sich aus der nachfolgenden Beschreibung der zugehörigen Zeichnung, in der bevorzugte Ausführungsformen der erfindungsgemäßen Verriegelungsvorrichtung dargestellt sind. In der Zeichnung zeigen:
- Figur 1:: Eine Ansicht einer zweiflügeligen Tür;
- Figur 2:: einen Treibriegelschloß mit einem motorischen Antrieb für einen Standflügel einer zweiflügeligen Tür und
- Figur 3:: eine Seitenansicht des motorischen Antriebes des Treibriegelverschlusses gemäß Figur 2.

Eine in der Figur 1 dargestellte zweiflügelige Tür 1 besteht aus einem Standflügel 2 und einem Gehflügel 3, die gegenüberliegend jeweils an einem Zargenrahmen schwenkbeweglich angeordnet sind. Von dem Zargenrahmen ist in Figur 1 der Zarkenkopfbereich 4 dargestellt. Ferner ist in Figur 1 eine Bodenfläche angedeutet und mit der Bezugsziffer 5 gekennzeichnet. An einander gegenüberliegenden Längskanten 6 und 7 weisen der Standflügel 2 ein Treibriegelschloß 8 und der Gehflügel 3 ein Schloß 9 auf, welches in an sich bekannter Weise eine Falle und einen Riegel aufweist, die in der Figur 1 nicht dargestellt sind. An das Treibriegelschloß 8 ist eine bewegliche Verschlußstange 10 und eine starre Verschlußstange 11 getrieblich angeschlossen, wobei die Verschlußstange 10 sich von dem Treibriegelschloß 8 nach oben in Richtung des Zargenkopfbereiches 4 und die Verschlußstange 11 nach unten in Richtung des Bodenbereichs 5 erstreckt. Die obere Verschlußstange 10 ist insoweit als bewegliche Verschlußstange 10 bezeichnet, da sie sich in ihrer axialen Länge verändern läßt.

An dem dem Treibriegelschloß 8 gegenüberliegenden Ende der Verschlußstange 10 ist ein im folgenden als Schnappelement 13 bezeichneter Schnäpper angeordnet. Das Schnappelement 13 schnappt bei geschlossenem Standflügel 2 in eine korrespondierende Öffnung im Zargenkopfbereich 4 ein. Im Treibriegelschloß 8 ist ein Federelement 12 angeordnet, welches die Verschlußstange in die Verschlußstellung bringt.

Die untere, starre Verschlußstange 11 greift bei geschlossenem Standflügel 2 in eine im Bodenbereich 5 angeordnete und korrespondierend ausgebildete Öffnung ein, so daß der Standflügel 2 in seiner geschlossenen Stellung durch das Schnappelement 13 und die starre Verschlußstange 11 arretiert ist.

Im Treibriegelschloß 8 ist eine nicht näher dargestellte Haltevorrichtung angeordnet, mit welcher die untere Verschlußstange 11 bei geöffnetem Standflügel 2 in der Öffnungsstellung, d. h. in einer hochgezogenen Stellung gehalten ist, in welcher die Bewegung des Standflügels 2 um seine Schwenkachse nicht durch eine über die Unterkante des Standflügels 2 hinausragende Verschlußstange 11 beeinträchtigt wird. Die Haltevorrichtung ist ferner über die Verschlußstange 10 mit dem Schnappelement 13 verbunden und zwar in der Art, daß beim Schließen des Standflügels 2 das Schnappelement 13 in die korrespondieren Öffnung im Zargenkopfbereich 4 einschnappt und die Schnäpperbewegung über die Verschlußstange 10 auf das Treibriegelschloß 8 übertragen wird, von wo aus die Haltevorrichtung aktiviert wird, so daß die untere Verschlußstange 11 freigegeben wird und ihre Verschlußposition, d. h. in eine Position überführt wird, in der die untere Verschlußstange 11 in die korrespondierende Öffnung im Bodenbereich 5 eingreift.

Ferner sind in dem Treibriegelschloß 8 zwei waagerecht angeordnete Schieber vorgesehen, die ebenfalls nicht näher dargestellt sind. Diese Schieber sind getrieblich mit den Verschlußstangen 10 und 11 verbunden und zwar in der Art, daß die Schieber bei einer Öffnungsbewegung der Schloßfalle und dem Schloßriegel entgegenwirken. Die Schieber sind demgemäß im Bereich des Schlosses 9 angeordnet, so daß das voranstehend beschriebene Zusammenwirken mit der Schloßfalle und dem Schloßriegel möglich ist.

Die voranstehend beschriebene Tür 1 ermöglicht bei unverschlossenem Gehflügel 3 ein Herausdrücken der Falle aus dem Schließschlitz, so daß beide Flügel 2, 3 ohne Beschädigungen geöffnet werden können. Bei verschlossenem Gehflügel 3 ist das Treibriegelschloß 8 durch den Riegel des Schlosses 9 blockiert, so daß das Treibriegelschloß 8 zum Zwecke eines unerwünschten Öffnens der Tür 1 nicht bedient werden kann. Die voranstehend beschriebene Tür 1 kann darüber hinaus eine Vorrichtung aufweisen, die ein Öffnen der verschlossenen Flügel 2, 3 bei auftretenden Gefahren ermöglicht. Hierbei werden beim Bedienen des Treibriegelschlosses 8 die Falle und der Riegel des Anti-Panik-Schlosses 9 im Gehflügel 8 zurückgeschoben, so daß beide Flügel 2 und 3 entriegelt sind.

Die in den Figuren 2 und 3 dargestellte Ausführungsform der erfindungsgemäßen Verriegelungsvorrichtung entspricht im wesentlichen der Ausführungsform gemäß Figur 1, ist jedoch um ein elektrisches Motorschloß 14 ergänzt. Ferner ist das Schnappelement 13 mit einem elektrischen Türöffner 15 kombiniert. Das Motorschloß 14 besteht gemäß Figur 3 aus einem Gehäuse 16, in dem ein in Richtung des Pfeiles 17 bewegbarer Träger 18 angeordnet ist. Das Gehäuse 16 ist unterhalb des Treibriegelschlosses 8 im Bereich der Längskante 7 des Standflügels 2 befestigt. Wie insbesondere aus der Figur 3 zu erkennen ist, besteht die untere Verschlußstange 11 aus zwei Verschlußstangenabschnitten 11' und 11'', von denen der erste VerschluBstangenabschnitt 11' zwischen dem Treibriegelschloß 8 und dem Motorschloß 14 und der zweite Verschlußstangenabschnitt 11'' zwischen dem Motorschloß 14 und dem Bodenbereich 5 verläuft.

Der untere Verschlußstangenabschnitt 11'' ist mit seinem in das Motorschloß 14 reinragenden Ende an einem Hebel 19 schwenkbeweglich angeordnet. Der Hebel 19 ist um eine Drehachse 20 schwenkbar am Träger 18 angelenkt, wobei der Hebel 19 ferner über ein Betätigungselement 21 mit einem am Träger 18 angeordneten Elektromotor 22 verbunden ist. Das Betätigungselement 21 greift zwischen der Drehachse 20 und dem Anlenkpunkt 23 für den unteren Verschlußstangenabschnitt 11'' am Hebel 19 an.

In der Figur 3 nicht dargestellt ist, daß der Träger 18 mittels einer rein mechanischen Einrichtung aus der Schließstellung in die Öffnungsstellung der unteren Verschlußstange 11 überführt werden kann, so daß ein Öffnen des Standflügels 2 auch dann möglich ist, wenn die Energieversorgung des Elektromotors 22 unterbrochen ist.

Demzufolge ist die in den Figuren 2 und 3 dargestellte Verriegelungsvorrichtung mit einem elektrischen Türöffner 15 für den oberen Verschlußpunkt des Standflügels 2 und einem elektromotorischen Schloß 14 für den unteren Verschlußpunkt des Standflügels 2 ausgebildet. Der elektrische Türöffner 15 wirkt mit dem Schnappelement 13 in an sich bekannter Weise wie ein Türöffner mit Schloßfalle zusammen. Das Motorschloß 14 läßt eine manuelle Entriegelung dadurch zu, daß über den mechanisch bewegbaren Träger 18 der untere Verschlußstangenabschnitt 11' aus der korrespondierenden Öffnung im Bodenbereich 5 herausgezogen werden kann. Darüber hinaus ist über den Elektromotor 22 eine schnelle, elektrisch betriebene Entriegelung der unteren Verschlußstange 11 möglich. Die Verschlußstangen 10 und 11 können über einen nicht dargestellten Drücker mechanisch zurückgezogen werden, wobei der Drücker im Bereich des Treibriegelschlosses 8 angeordnet ist. Hierbei wird der Träger 18 innerhalb des Motorschlosses 14 in Richtung des Verschlußstangenabschnitts 11' bewegt, so daß der Verschlußstangenabschnitt 11'' aus der korrespondierenden Öffnung im Bodenbereich 5 herausgezogen wird. Durch eine Feststelleinrichtung im Treibriegelschloß 8 bleibt die untere Verschlußstange 11, insbesondere der untere Verschlußstangenabschnitt 11' so lange in seiner Öffnungsstellung, bis das Schnappelement 13 die Feststelleinrichtung freigibt. Beim Automatikbetrieb wird hierbei ein elektrischer Impuls, beispielsweise durch einen Bewegungsmelder, eine Kontaktmatte, einen Taster und/oder eine Steuerung aktiviert, die zunächst den Verschluß des Gehflügels 3 anspricht und dann den Drehflügelantrieb des Gehflügels 3 aktiviert. Der Verschluß des Gehflügels 3 kann beispielsweise ein Motorschloß 14 und/oder ein elektrischer Türöffner sein. Anschließend schaltet die Steuerung den Elektromotor 22 des Motorschlosses 14 des Standflügels 2 ein, der die untere Verschlußstange 11 in ihre Öffnungsstellung fährt und gibt über den Türöffner 15 das Schnappelement 13 frei, woraufhin der Drehflügelantrieb des Standflügels 2 aktiviert wird. Das Schließen dieser Tür mit dem Drehflügelantrieb erfolgt in umgekehrter Reihenfolge, wobei durch eine steuerungsmäßige Drehwinkelüberwachung der Drehflügelantrieb Stand- und Gehflügel 2, 3 in richtiger Reihenfolge schließen.

## Patentansprüche

1. Zweiflügeliger Gebäudeabschluß, insbesondere zweiflügelige Tür (1), mit einem Standflügel (2) und einem Gehflügel (3), wobei der Standflügel (2) sowohl im Zargenkopfbereich (4) als auch im Bodenbereich (5) über Verschlußelemente (11, 13), die über ein Treibriegelschloß (8) steuerbar sind, arretierbar ist und der Gehflügel (3) zumindest ein Schloß (9) mit Riegel und Falle aufweist, mit dem der Gehflügel (3) am Standflügel (2) und/oder im Zargenkopfbereich (4) oder im Bodenbereich (5) verriegelbar ist, wobei der Standflügel (2) als unteres Verschlußelement eine untere, starre Verschlußstange (11) aufweist, welche bei geschlossenem Standflügel (2) in eine korrespondierende, bodenseitige Öffnung einrastet und welche bei geöffnetem Standflügel (2) mit einer Haltevorrichtung in der Öffnungsstellung, d.h. in einer hochgezogenen Stellung gehalten ist,
**dadurch gekennzeichnet,**
**daß** der Standflügel (2) als oberes Verschlußelement einen federnden, an einer oberen, in ihrer axialen Länge veränderlichen Verschlußstange (10) angeordneten Schnäpper (13) aufweist, welcher beim Schließen des Standflügels (2) in eine korrespondierende Öffnung im Zargenkopfbereich (4) einschnappt und daß die Haltevomchtung über die obere Verschlußstange mit dem Schnäpper (13) verbunden ist, wobei die Haltevorrichtung durch die Schnäpperbewegung des Schnäppers (13) über die obere Verschlußstange (10) ausgelöst wird.

2. Zweiflügeliger Gebäudeabschluß nach Anspruch 1,
**dadurch gekennzeichnet,**
**daß** das Treibriegelschloß (8) zwei Schieber aufweist, die mit den Verschlußstangen (10, 11) gekoppelt sind und die bei verriegeltem Gehflügel (3) einer Öffnungsbewegung einer Schloßfalle und eines Schloßriegels des Schlosses (9) des Gehflügels (3) entgegenwirken.

3. Zweiflügeliger Gebäudeabschluß nach Anspruch 2,
**dadurch gekennzeichnet,**
**daß** die Schieber waagerecht im Treibriegelschloß (8) angeordnet sind.

4. Zweiflügeliger Gebäudeabschluß nach Anspruch 2 oder 3,
**dadurch gekennzeichnet,**
**daß** die Schieber rechtwinkelig zu den Verschlußstangen (10, 11) angeordnet sind.

5. Zweiflügeliger Gebäudeabschluß nach einem der Ansprüche 2 bis 4,
**dadurch gekennzeichnet,**
**daß** die Schieber im Bereich der Schloßfalle des Gehflügels (3) im Standflügel (2) angeordnet sind.

6. Zweiflügeliger Gebäudeabschluß nach einem der Ansprüche 1 bis 5,
**dadurch gekennzeichnet,**
**daß** die obere Verschlußstange (10) des Standflügels (2) und/oder der Schnäpper (13) einen elektromagnetischen Antrieb aufweist bzw. aufweisen und daß die untere Verschlußstange (11) des Standflügels (2) einen Elektroantrieb (14) aufweist.

7. Zweiflügeliger Gebäudeabschluß nach Anspruch 6,
**dadurch gekennzeichnet,**
**daß** der elektromagnetische Antrieb und der Elektroantrieb (14) elektrisch gekoppelt sind.

8. Zweiflügeliger Gebäudeabschluß nach einem der Ansprüche 6 oder 7,
**dadurch gekennzeichnet,**
**daß** der Elektroantrieb (14) aus einem Elektromotor (22) und einem um einem Drehpunkt (20) verschwenkbaren Hebel (19) besteht, wobei der Hebel (19) mit der unteren Verschlußstange (11") verbunden ist.

9. Zweiflügeliger Gebäudeabschluß nach einem der Ansprüche 6 bis 8,
**dadurch gekennzeichnet,**
**daß** der Elektroantrieb (14) auf einem in Bewegungsrichtung der Verschlußstangen (10, 11) bewegbaren Träger (18) angeordnet ist, der manuell zumindest zum Lösen der unteren Verschlußstange (11) bewegbar ist.

## Claims

1. A double wing building closure, in particular a double wing door (1), comprising a fixed wing (2) and a moving wing (3), wherein said fixed wing (2) can be blocked both in the frame head area (4) and in the floor area (5) by means of closure elements (11, 13) which can be controlled by a driving bolt lock (8), and wherein said moving wing (3) includes at least one lock (9) with bolt and latch for locking the moving wing (3) on the fixed wing (2) and/or in the frame head area (4) or in the floor area (5), said fixed wing (2) having as a lower locking element a rigid bottom locking bar (11) which engages a matching opening in the floor when the fixed wing (2) is closed and which, when the fixed wing is open, is kept in an open position, i.e. in a raised position by means of a holding device,
**characterized in**
**that** said fixed wing (2) has as an upper locking element a springy snap-lock element (13) on an axially length-variable top locking bar (10), which snap-lock element engages in a matching opening in the frame head area (4) when said fixed wing (2) is closed, and that said holding device is connected to said snap-lock element (13) via said top locking bar, said holding device being released through the movement of said snap-lock element (13) over said top locking bar (10).

2. Double wing building closure according to claim 1,
**characterized in**
**that** said driving bolt lock includes two sliders which are coupled to said locking bars (10, 11) and which act against an opening movement of a catch and bolt of the lock (9) of moving wing (3) when said moving wing (3) is closed.

3. Double wing building closure according to claim 2,
**characterized in**
**that** said sliders are horizontally arranged in said driving bolt lock (8).

4. Double wing building closure according to claim 2 or claim 3,
**characterized in**
**that** said sliders are arranged at right angles to said locking bars (10, 11).

5. Double wing building closure according to one of the claims 2 to 4,
**characterized in**
**that** said sliders are arranged in the fixed wing (2) in the region of the catch of the lock of the moving wing (3).

6. Double wing building closure according to one of the claims 1 to 5,
**characterized in**
**that** the top locking bar (10) of the fixed wing (2) and/or the snaplock element (13) includes/include electromagnetic driving means and that the bottom locking bar (11) of the fixed wing (2) has electric driving means (14).

7. Double wing building closure according to claim 6,
**characterized in**
**that** said electromagnetic driving means and said electric driving means are electrically coupled.

8. Double wing building closure according to one of the claims 6 or 7,
**characterized in**
**that** said electric driving means (14) is comprised of an electric motor (22) and a lever (19) supported for pivoting about a fulcrum (20), said lever (19) being connected to the bottom locking bar (11").

9. Double wing building closure according to one of the claims 6 to 8,
**characterized in**
**that** said electric driving means (14) is arranged on a carrier (18) movable in the moving direction of said locking bars (10, 11), which carrier is adapted for being manually moved at least for disengaging the bottom locking bar (11).

## Revendications

1. Fermeture de bâtiment à deux battants, en particulier porte à deux battants (1), comprenant un battant dormant (2) et un battant mobile (3) dont le premier (2) peut être immobilisé à la fois dans la zone de tête du cadre (4) et dans la zone de sol (5) par des éléments de fermeture (11, 13) que peut commander une serrure à crémone (8), le second battant (3) comportant une serrure (9) à pêne demi-tour et verrou par laquelle ce battant mobile (3) peut être verrouillé sur le battant dormant (2) et/ou dans la zone de tête du cadre (4) ou dans la zone de sol (5), tandis que le battant dormant (2) présente, comme élément de fermeture une tige inférieure de fermeture (11) rigide qui est engagée, quand le battant (2) est fermé, dans une ouverture correspondante du sol et qui, quand le battant dormant (2) est ouvert, est maintenue par un dispositif de maintien, en position d'ouverture, c'est-à-dire en position relevée,
**caractérisée en ce que**
le battant dormant (2) présente, comme élément supérieur de fermeture monté sur une tige supérieure de fermeture (10) dont la longueur axiale est variable, un élément à cliquet (13) élastique qui vient s'encliqueter dans une ouverture correspondante de la zone (4) de tête du cadre lors de la fermeture du battant dormant (2), et le dispositif de maintien est relié à l'élément à cliquet (13) par la tige supérieure de fermeture, de manière à être libéré par la tige supérieure de fermeture (10) lors du mouvement d'encliquetage de l'élément (13).

2. Fermeture de bâtiment à deux battants, selon la revendication 1,
**caractérisée en ce que**
la serrure à crémone (8) comporte deux coulisseaux accouplés aux tiges de fermeture (10, 11) et qui, quand le battant mobile (3) est verrouillé, s'opposent au mouvement d'ouverture d'un pêne demi-tour et d'un verrou de la serrure (9) du battant mobile (3).

3. Fermeture de bâtiment à deux battants, selon la revendication 2,
**caractérisée en ce que**
les coulisseaux sont montés horizontalement dans la serrure (8).

4. Fermeture de bâtiment à deux battants, selon la revendication 2 ou 3,
**caractérisée en ce que**
les coulisseaux sont montés perpendiculairement aux tiges de fermeture (10,11).

5. Fermeture de bâtiment à deux battants, selon l'une des revendications 2 à 4,
**caractérisée en ce que**
les coulisseaux sont montés sur le battant dormant (2) dans la zone du pêne demi-tour de la serrure du battant mobile (3).

6. Fermeture de bâtiment à deux battants, selon l'une des revendications 1 à 5,
**caractérisée en ce que**
la tige supérieure de fermeture (10) du battant dormant (2) et/ou l'élément à cliquet (3) présente (ou présentent) un entraînement électromagnétique et la tige inférieure de fermeture (11) du battant dormant (2) présente un entraînement électrique (14).

7. Fermeture de bâtiment à deux battants, selon la revendication 6,
**caractérisée en ce que**
l'entraînement électromagnétique et l'entraînement électrique (14) sont accouplés électriquement.

8. Fermeture de bâtiment à deux battants, selon la revendication 6 ou 7,
**caractérisée en ce que**
l'entraînement électrique (14) est composé d'un moteur électrique (22) et d'un levier (19) pivotant autour d'un point de rotation (20) et relié à la tige inférieure de fermeture (11").

9. Fermeture de bâtiment à deux battants, selon l'une des revendications 6 à 8,
**caractérisée en ce que**
l'entraînement électrique (14) est monté sur un support (18) qui peut se déplacer selon la direction des tiges de fermeture (10, 11) et qui peut être actionné au moins à la main pour libérer la tige inférieure de fermeture (11").
